# DEMANDE DE BREVET EUROPEEN

(11) **EP 1 241 245 A1**
(43) Date de publication de la demande: **18.09.2002**
(21) Numéro de dépôt: 01400662.1
(22) Date de dépôt: 14.03.2001
(51) Int. Cl.: C11C 5/00, F23D 3/16

(54) **Bougie à flamme réglable dont la méche est en papier**

(71) Demandeur: Miralles, Esteban, 04009 Piedras Redondas, Almeria (ES); Rubia, Mireia, 04009 Piedras redondas, Almeria (ES)
(72) Inventeur: Miralles, Esteban, 04009 Piedras Redondas, Almeria (ES); Rubia, Mireia, 04009 Piedras redondas, Almeria (ES)

(57) **Abrégé**

La présente invention concerne à une bougie avec un orifice (2) dans lequel est introguite une mèche en papier (3) enroulée et enrobée de cire, enfilée dans une pièce (5) placée sur un support cendrier (9) ou un bougeoir et percée avec le même diamètre que la bougie (1) permettant que la flamme soit controlable suite à une rotation de gauche à droite de la bougie en produisant plus ou moins d'éclairage jusque l'extinction.

Pour réaliser la fixation de la pièce (5) dans le support (9) il faut la serrer à l'aide d'une vis clavette (8) pour accrocher le support

## Description

La présente invention concerne une bougie en cire(1) percée sur sa longueur à un diamétre(2) égal à celui de la mèche en papier(3) pérmettant que la mèche coulisse et évitant qu'elle se colle.Pour éviter que la mèche se colle à la bougie,il faut donc, l'enrouler et l'enrober de cire.

La bougie en cire contient un pas de vis(4) dans la partie inférieure ,permet la rotation de la bougie.

La piéce(5) a également un pas de vis(6) dans la partie supérieure destinée à rentrer dans la bougie en cire,pérmet la rotation de celle-ci et contrôler la flamme,en faisant une rotation de gauche à droite,pour contrôler la flamme en produisant plus ou moins d'éclairage jusque l'extinction.

Cette piéce a aussi le même orifice central pour l'introduction de la mèche.

La mèche vient se fixer à l'aide d'une petite vis(7) à la partie inférieure de la pièce(5).

La piéce a aussi une vis clavette(8) située sur le côté qui pérmet de maintenir la piéce avec la bougie dans le support choisi

Un support décoratif,comme un cendrier(9) est prévu pour cette piéce(5). Cette piéce (5) peut aussi être placée sur un bougeoir quelconque dejá éxistant et n'importe quel support,avec le même diamétre que la piéce(5) pour sa fixation indispensable et la bonne utilisation de la bougie.

La bougie est économique parce qu'elle ne coule pas .Elle est contrôlable en tournant la bougie,parfumée-anti-tabac;On peut rechanger la bougie du support.

La maniére de tenir la mèche en papier,rigide,centré et fixée sur la piéce (5),placée dans un support quelconque pérmet de tourner la bougie de gauche à droite pour contrôler la flamme en produisant plus ou moins d'éclairage jusqu'à l'extuition et aussi le contrôle de la bougie évitant le débordement de cire, ce qui fait que cette bougie a une durée plus longue qu'une bougie classique,tout en gardant son allure.

Cette bougie peut être vendue avec le support cendrier prévu pour elle.(fig.1)

En gardant la piéce (5) la bougie peut être remplacée.(fig.2).

Également on peut avoir le support cendrier independant.(fig.3)

Pour que la bougie puisse être placée dans un bougeoir quelconque,on doit acheter l'ensemble:bougie avec sa mèche plus la piéce(5).(fig.4).

Au moment de remplacer la bougie avec sa mèche,on doit devisser la piéce(5)du support,pour placer la bougie avec sa mèche,avec precaution,enfiler la mèche dans la pièce (5)la faire tenir par la petite vis(7)et enfin visser la bougie dans le pas de vis(4), ensuite poser la bougie avec la piéce dans le support et l'ajuster avec la vis clavette(8) adaptable au bord du support quelconque avec le mêmme diamétre que la pièce(5).

Pour ajuster l'ensemble avec la vis clavette,il faut donc, serrer la vis à l'aide d'un tournevis;plus on serre, plus on accroche le support.

## Revendications

1. Bougie **caractérisée en ce qu'**elle présente un orifice(2) dans lequel est introduite une mèche en papier(3),enfilée dans une piéce(5)placée sur un support et percée avec le mêmme diamétre que la bougie en cire permettant que la flamme soit contrôlable suite à une rotation de gauche à droite de la bougie.

2. Bougie selon la revendication 1 **caractérisée en ce que** la bougie en cire a un pas de vis(4) dans la partie inferieure pour permétre la rotation de la bougie(1)

3. Bougie suivant la revendication 1 ou 2,**caracterisée en ce que** la piéce(5) a également,d'une part un pas de vis(6)dans la partie supérieure destinée à rentrer dans la bougie en cire perméttant la rotation de la bougie et le contrôle de la flamme et d'autre part, dans la partie inferieure,une petite vis(7) qui sert à fixer la mèche, et une vis clavette(8)à fixer le support.

4. Bougie selon la revendication 3 **caractérisée en ce que** la pièce(5) est adaptée pour n'importe quel support de même diamétre pour sa fixation indispensable pour pouvoir faire tourner la bougie

5. Bougie selon l'une des revendications 1à4 caraterisée en ce que,pour realiser la fixation de la piéce(5) dans un support qui peut être un cendrier préparé à cet effet (9) ou un bougeoir quelconque.
